# EUROPÄISCHE PATENTANMELDUNG

(11) **EP 3 067 639 A1**
(43) Veröffentlichungstag der Anmeldung: **14.09.2016**
(21) Anmeldenummer: 16156245.9
(22) Anmeldetag: 18.02.2016
(51) Int. Cl.: F24H 9/20

(54) **BEDIENELEMENT FÜR EIN HAUSTECHNIKGERÄT UND HAUSTECHNIKGERÄT**

(30) Priorität: 09.03.2015 DE 102015002875
(71) Anmelder: Stiebel Eltron GmbH & Co. KG, 37603 Holzminden (DE)
(72) Erfinder: Golüke, Dominik, 37671 Höxter (DE); Hohoff, Peter, 44263 Dortmund (DE); Schäfer, Daniel, 32676 Lügde (DE); Henke, Günter, 37627 Deensen (DE)

(57) **Zusammenfassung**

Die Erfindung betrifft ein Bedienelement (4) für ein Haustechnikgerät (2), insbesondere Durchlauferhitzer, Solaranlage, Wärmepumpe, Lüftungsgerät, Fotovoltaikanlage oder Warmwasserbereiter, zum Einstellen von Parametern des Haustechnikgerätes (2), wobei das Bedienelement (4) einen Rahmen (12) aufweist. Der Rahmen (12) weist eine Halteeinrichtung (100, 200, 300) auf, zum Halten des Bedienelements (4) an einem Aufstellungsort. Weiterhin betrifft die Erfindung ein Haustechnikgerät, insbesondere Durchlauferhitzer, Solaranlage, Wärmepumpe, Lüftungsgerät, Fotovoltaikanlage oder Warmwasserbereiter, zum Einstellen von Parametern des Haustechnikgerätes (2), mit einem Bedienelement (4).

## Beschreibung

Die Erfindung betrifft ein Bedienelement für ein Haustechnikgerät insbesondere Durchlauferhitzer, Solaranlage, Wärmepumpe, Lüftungsgerät, Fotovoftaikanlage oder Warmwasserbereiter, zum Einstellen von Parametern des Haustechnikgerätes, wobei das Bedienelement einen Rahmen aufweist. Weiterhin betrifft die Erfindung ein Haustechnikgerät, insbesondere Durchlauferhitzer, Solaranlage, Wärmepumpe, Lüftungsgerät, Fotovoltaikanlage oder Warmwasserbereiter.

Haustechnikgeräte verfügen über Bedienelemente, die dem Benutzer die Einstellung von bestimmten Parametern ermöglichen. So können beispielsweise eine Wunschtemperatur oder sonstige gewünschte Voreinstellungen mittels eines Bedienelements gewählt werden.

Soll die Einstellung an einem anderen Ort als dem Montageort des Haustechnikgeräts vorgenommen werden, so ist das Bedienelement häufig als Fernbedienung ausgestaltet.

Beispielsweise zeigt die DE 196 52 130 A1 ein Bedienelement eines elektrischen Durchlauferhitzers, bei dem das Bedienelement einen Einstellknopf zum Einstellen einer Temperatur sowie Speichertasten aufweist. Das Bedienelement ist wahlweise in eine an einer Gerätekappe des Durchlauferhitzers ausgebildeten Aufnahme eingesetzt oder an einem vom Durchlauferhitzer entfernten Ort angebracht, wobei das Bedienelement drahtgebunden mit dem Durchlauferhitzer verbunden ist.

Ein als Fernbedienung ausgestaltetes Bedienelement zeigt auch die DE 10 2007 010 420 A1.

Ebenso zeigt die DE 10 2004 024 591 A1 eine Fernbedienung zur Steuerung der Solltemperatur eines elektrischen Durchlauferhitzers. Die Fernbedienung wird hilfsenergielos betrieben, beispielsweise mit Hilfe eines piezoelektrischen Elementes, und verfügt über einen Sender zur drahtlosen Aussendung eines Signals.

Ausgehend vom Stand der Technik liegt der Erfindung die Aufgabe zugrunde, ein Bedienelement vorzusehen, das einfach, sicher und bedienfreundlich an seinem Aufstellort positionierbar ist, insbesondere dann, wenn es an eine elektrische Versorgungsleitung angeschlossen ist.

Gelöst ist die Aufgabe durch die kennzeichnenden Merkmale des Anspruchs 1.

Danach weist der Rahmen eine Halteeinrichtung auf, zum Halten des Bedienelements an einem Aufstellungsort.

Der Erfindung liegt der Gedanke zugrunde, das Bedienelement an seinem Aufstellungsort so zu halten, dass es fest und sicher steht bzw. hängt. Vor allem dann, wenn das Bedienelement an eine elektrische Versorgungsleitung angeschlossen ist, ist dadurch verhindert, dass ein Benutzer versehentlich die Verbindungsleitung trennt. Zudem ist erreicht, dass das Bedienelement durch eine feste Positionierung einfach und komfortabel bedienbar ist.

Da das Bedienelements alternativ auch in das Haustechnikgerät selbst einsetzbar ist, ist eine Aufnahme im Haustechnikgerät durch eine Blende verschlossen, wenn das Bedienelement an einem anderen Ort als am Gerät selbst verwendet wird. In dem Fall ist der Rahmen vorgesehen, um das Bedienelement am Aufstellungsort über die Halteeinrichtung zu halten.

Gemäß einer vorzugsweisen Ausgestaltung der Erfindung ist die Halteeinrichtung durch einen Standfuß gebildet. Durch den Standfuß ist erreicht, dass das Bedienelement fest in seiner Position verbleibt und beispielsweise nicht umkippt. Somit kann ein Benutzer das Bedienelement an einem gewünschten Aufstellungsort positionieren.

Vorzugsweise ist der Standfuß so ausgebildet, dass das Bedienelement leicht geneigt ist. Dadurch ist der Bedienkomfort erhöht, weil ein Benutzer beispielsweise Informationen von einem Bedienfeld besser ablesen kann.

Um die Standfestigkeit des Standfußes zu erhöhen, weist der Standfuß vorzugsweise ein Beschwerungselement auf.

Gemäß einer weiteren Ausgestaltung der Erfindung weist der Standfuß eine Buchse zur Aufnahme eines Steckers, insbesondere eines USB-Steckers, insbesondere eines Mini-USB-Steckers, auf. Über ein entsprechendes Netzteil ist das Bedienelement somit vorzugsweise in eine übliche Haushaltssteckdose einsteckbar und kann so mit Strom versorgt werden.

In einem weiteren Ausführungsbeispiel weist der Standfuß einen Rasthaken auf, zum Halten einer Steckerplatine. Über diese Steckerplatine ist der Kontakt zwischen dem Bedienelement und dem Stecker herstellbar. Die Platine wird dabei durch den Rasthaken am Standfuß gehalten.

In einer weiteren vorteilhaften Ausgestaltung weist der Standfuß eine rutschhemmende Einrichtung, insbesondere rutschhemmende Füße oder eine rutschhemmende Matte auf, um ein Verrutschen des Bedienelements am Aufstellungsort zu verhindern.

Gemäß einem weiteren Ausführungsbeispiel ist die Halteeinrichtung durch wenigstens zwei Schrauböffnungen gebildet, zur Befestigung in einer Unterputzdose. Alternativ zum Standfuß ist somit das Bedienelement in einer vorhandenen Unterputzdose installierbar. Über die Schrauböffnungen wird dabei der Rahmen des Bedienelements mit der Unterputzdose verschraubt.

Vorzugsweise sind die Schrauböffnungen zunächst durch eine Materialverdünnung gebildet und die Schraubenöffnungen können im Bedarfsfall durchbrochen und dadurch geöffnet werden.

In einer weiteren Variante ist die Halteeinrichtung durch wenigstens zwei Spreizkrallen gebildet, zur Befestigung in einer Unterputzdose. Somit ist das Bedienelement auch in einer vorhandenen Steckerleiste anstelle einer Steckdose oder eines Lichtschalters installierbar. Da üblicherweise bei einer Steckerleiste Schrauböffnungen durch die Steckerleiste verdeckt sind, ist das Bedienelement in diesem Fall mittels der Spreizkrallen in der Unterputzsteckdose gehalten.

Vorzugsweise weist das Bedienelement dabei ein Unterputznetzteil auf, das in die Unterputzdose einlegbar ist. Das Unterputznetzteil stellt dabei die Verbindung her zwischen der elektrischen Leitung der Unterputzdose und dem Bedienelement.

In einer vorteilhaften Ausgestaltung der Erfindung weist der Rahmen wenigstens zwei oder alle Halteeinrichtungen auf. Somit kann ein Benutzer je nach Aufstellungsort zwischen den Halteeinrichtungen wählen. In dem Fall wäre der Rahmen mit den Halteeinrichtungen beispielsweise als ein einziges Zubehörteil für alle Aufstellvarianten anbietbar, was den Bedien- und Montagekomfort erhöht.

Weiterhin ist die Aufgabe gelöst durch die Merkmale des Anspruchs 9. Danach ist ein Haustechnikgerät mit einem zuvor beschriebenen Bedienelement vorgesehen.

Weitere Ausführungsbeispiele ergeben sich aus den Unteransprüchen und der folgenden Beschreibung.

In der Zeichnung zeigen
- Figur 1: ein Bedienelement in einem Ausführungsbeispiel am Beispiel eines Durchlauferhitzers
- Figur 2: eine Rückansicht eines Rahmens in einem Ausführungsbeispiel
- Figur 3a - 3c: verschiedene Ansichten eines Bedienelements mit einem Standfuß in einem Ausführungsbeispiel
- Figur 4a - 4b: verschiedene Ansichten eines Bedienelements an einer Unterputzdose in einem Ausführungsbeispiel
- Figur 5a - 5b: verschiedene Ansichten eines Bedienelements an einer Steckerleiste in einem Ausführungsbeispiel.

Figur 1 zeigt ein Bedienelement 4 in einem Ausführungsbeispiel am Beispiel eines Durchlauferhitzers 2. Der Durchlauferhitzer 2 umfasst ein Bedienelement 4 mit einem ersten Bedienfeld 6 und einem Lautsprecher 8, der von einem kreisförmigen zweiten Bedienfeld 10 umgeben ist. Über diese Bedieneinheit 4 kann nun der Durchlauferhitzer 2 und auch ein Thermostat 14 gesteuert werden. Der Durchlauferhitzer 2 ist dafür an einen Kaltwasserzulauf 16 angeschlossen und weist einen Warmwasserauslauf 18 auf. Die in Fig. 1 dargestellten Pfeile betreffen die Fließrichtung des jeweiligen Wassers. In dem Thermostat 14 wird warmes Wasser aus dem Warmwasserauslauf 18 zusammen mit kaltem Wasser aus dem Wasserzulauf 20 gemischt und in einer symbolisch dargestellten Zapfstelle 22, die beispielsweise eine Duschbrause sein kann bzw. an die eine Duschbrause angeschlossen sein kann, dargestellt. Der Durchlauferhitzer 2 weist ein Durchlauferhitzergehäuse 24 auf mit einer Aufnahme 25 für das Bedienelement 4. Anstelle des Bedienelements 4 ist in diesem Ausführungsbeispiel eine Bedienblende 26 eingesetzt. Das Bedienelement 4 weist einen Rahmen 12 und als Halteeinrichtung einen Standfuß 100 auf.

In Figur 2 ist eine Rückansicht eines Rahmens 12 des Bedienelements gezeigt. Der Rahmen 12 weist Schrauböffnungen 200 sowie Befestigungstuben 110 auf.

Figur 3 zeigt verschiedene Ansichten eines Bedienelements 4 mit einem Rahmen 12. Die Halteeinrichtung des Rahmens 12 ist in diesem Fall durch einen Standfuß 100 gebildet.

Figur 3a zeigt eine Seitenansicht des Bedienelements 4 mit Rahmen 12 und Standfuß 100.

In Figur 3b ist eine Rückansicht des Rahmens 12 des Bedienelements 4 mit einem Standfuß 100 gezeigt. Der Standfuß 100 weist dabei über Befestigungsschrauben 120 mit dem Rahmen 12 verbunden. Die Befestigungsschrauben 120 greifen dabei in die Befestigungstuben 110 aus Figur 2 ein. Weiterhin ist eine Buchse 130 zur Aufnahme eines Steckers eines Netzteils vorgesehen. Ein Anschluss eines Netzteils, insbesondere ein Mini-USB-Stecker kann in die Buchse 130 eingesteckt werden und ein weiterer Anschluss des Netzteils in eine übliche Haushaltssteckdose. An der Unterseite weist der Standfuß eine rutschhemmende Einrichtung 140 auf.

Figur 3c zeigt eine Schnittansicht durch ein Bedienelement 4 mit einem Rahmen 12 und einem Standfuß 100. Der Standfuß 100 ist über eine Befestigungsschraube 120 mit dem Rahmen 12 des Bedienelements 4 verbunden. Weiterhin weist der Standfuß 100 eine rutschhemmende Einrichtung 140 und eine Buchse 130 zur Aufnahme eines Steckers auf. Als zusätzlicher Kippschutz ist außerdem ein Beschwerungselement 150 vorgesehen. Im Bereich der Buchse 130 weist der Standfuß einen Rasthaken 131 auf, der in einer Ausnehmung 133 einer Steckerplatine 132 verrastet ist. Hierdurch ist die Steckerplatine 132 ist ihrer Position gehalten. Die Steckerplatine 132 ist dazu ausgestaltet, einen nicht näher dargestellten Stecker zu kontaktieren. Mittels eines ersten Steckers 31 kontaktiert die Steckerplatine 132 über eine Verbindungsleitung 33 und einen zweiten Stecker 32 eine Hauptplatine 30 zur Stromversorgung der Hauptplatine 30.

In Figur 4 sind verschiedene Ansichten eines Bedienelements 4 an einer Unterputzdose 210 in einem weiteren Ausführungsbeispiel, wobei ein Rahmen 12 des Bedienelements 4 an der Unterputzdose 210 befestigt ist, wie in Figur 4a gezeigt.

Figur 4b zeigt eine Schnittansicht durch ein Bedienelement 4 an einer Unterputzsteckdose 210. Der Rahmen 12 weist als Halteeinrichtung Schrauböffnungen 200 auf. Durch diese Schrauböffnungen 200 werden nicht näher dargestellte Schrauben in Unterputzschraubtuben 212 der Unterputzdose 210 eingeschraubt und der Rahmen 12 so an der Unterputzdose 210 gehalten. In die Unterputzdose 210 ist ein Unterputznetzteil 211 integriert, das über eine Verbindungsleitung 32 und einen Stecker 32 eine Verbindung zur Hauptplatine 30 herstellt. Auf Seiten der Unterputzsteckdose 210 kann das Unterputznetzteil 211 eine elektrische Verbindung des Bedienelements 4 zu nicht näher dargestellten Unterputzleitungen herstellen.

Figur 5 zeigt verschiedene Ansichten eines Bedienelements 4 an einer Steckerleiste 320.

Figur 5a zeigt dabei das Bedienelement 4, das über den Rahmen 12 an einer Steckerleiste 320 mit einer Unterputzdose 310 verbunden ist.

In Figur 5b ist eine Schnittansicht durch ein Bedienelement 4 an einer Unterputzdose 310 mit Steckerleiste 320 gezeigt. Da bei der Verwendung einer Steckerleiste 320 die Unterputzschraubtuben 312 der Unterputzdose 310 durch die Steckerleiste 320 verdeckt sind, sind als Halteeinrichtung Spreizkrallen 300 verwendet. Durch Anziehen der Spreizschrauben 301 werden die Spreizkrallen 300 von innen gegen die Unterputzsteckdose 310 gedrückt und halten dadurch den Rahmen 12 mit dem Bedienelement 4. Weiterhin ist ein Unterputznetzteil 311 vorgesehen.

## Patentansprüche

1. Bedienelement (4) für ein Haustechnikgerät (2), insbesondere Durchlauferhitzer, Solaranlage, Wärmepumpe, Lüftungsgerät, Fotovoltaikanlage oder Warmwasserbereiter, zum Einstellen von Parametern des Haustechnikgerätes (2), wobei das Bedienelement (4) einen Rahmen (12) aufweist,
**dadurch gekennzeichnet,**
**dass** der Rahmen (12) eine Halteeinrichtung (100, 200, 300) aufweist, zum Halten des Bedienelements (4) an einem Aufstellungsort.

2. Bedienelement (4) nach Anspruch 1,
**dadurch gekennzeichnet,**
**dass** die Halteeinrichtung (100, 200, 300) durch einen Standfuß (100) gebildet ist, zum Halten des Bedienelements in einer Aufstellungsposition.

3. Bedienelement (4) nach Anspruch 2,
**dadurch gekennzeichnet,**
**dass** der Standfuß (100) eine Buchse (130) zur Aufnahme eines Steckers, insbesondere eines USB-Steckers, aufweist.

4. Bedienelement (4) nach Anspruch 2 oder 3,
**dadurch gekennzeichnet,**
**dass** der Standfuß (100) einen Rasthaken (131) aufweist, zum Halten einer Steckerplatine (132).

5. Bedienelement (4) nach einem oder mehreren der vorhergehenden Ansprüche 2 bis 4,
**dadurch gekennzeichnet,**
**dass** der Standfuß (100) eine rutschhemmende Einrichtung (140), insbesondere rutschhemmende Füße oder eine rutschhemmende Matte, aufweist.

6. Bedienelement (4) nach Anspruch 1,
**dadurch gekennzeichnet,**
**dass** die Halteeinrichtung (100, 200, 300) durch wenigstens zwei Schrauböffnungen (200) gebildet ist, zur Befestigung in einer Unterputzdose (210, 310).

7. Bedienelement (4) nach Anspruch 1,
**dadurch gekennzeichnet,**
**dass** die Halteeinrichtung (100, 200, 300) durch wenigstens zwei Spreizkrallen (300) gebildet ist, zur Befestigung in einer Unterputzdose (210, 310).

8. Bedienelement (4) nach Anspruch 6 oder 7,
**dadurch gekennzeichnet,**
**dass** das Bedienelement (4) ein Unterputznetzteil (211, 311) aufweist, zur Befestigung in der Unterputzdose (210, 310).

9. Haustechnikgerät, insbesondere Durchlauferhitzer, Solaranlage, Wärmepumpe, Lüftungsgerät, Fotovoltaikanlage oder Warmwasserbereiter, zum Einstellen von Parametern des Haustechnikgerätes (2), mit einem Bedienelement (4) nach einem oder mehreren der vorhergehenden Ansprüche 1 bis β.
